# EUROPÄISCHE PATENTSCHRIFT

(11) **EP 1 174 961 B1**
(45) Veröffentlichungstag und Bekanntmachung des Hinweises auf die Patenterteilung: **05.09.2007**
(21) Anmeldenummer: 01115166.9
(22) Anmeldetag: 22.06.2001
(51) Int. Cl.: H01R 24/06, H01R 24/08

(54) **Steckerbrücke mit einer Einführhilfeanordnung für eine Leiter**
Plug insert bridge with introduction aid for a conductor
Pont à fiches à une aide d'entrée pour un conducteur

(30) Priorität: 19.07.2000 DE 10035455; 25.07.2000 DE 10036472
(43) Veröffentlichungstag der Anmeldung: 23.01.2002
(73) Patentinhaber: Taller GmbH, D-76337 Waldbronn (DE)
(72) Erfinder: Waible, Thomas, 76337 Waldbronn (DE); Popa, Alexander, 76307 Karlsbad (DE)
(74) Vertreter: Pietruk, Claus Peter

(56) Entgegenhaltungen:
- EP-A- 0 521 190
- DE-A- 3 839 011
- DE-C- 4 229 812

## Beschreibung

Die vorliegende Erfindung betrifft die Oberbegriffe der unabhängigen Ansprüche. Damit befasst sich die Erfindung mit der Verbesserung von Steckerbrücken.

Steckerbrücken werden im Übergangsbereich zwischen den an Netzleitungen und dergleichen Anschlusskabeln und den in eine Steckdose einzuschiebenden Steckerstiften verwendet. Es sind dabei mehrere Steckerstifte, beispielsweise zum Anschluss einer Phasen-, Null- und Masseleitung vorhanden, die mit den abisolierten Enden des Anschlusskabels verbunden werden müssen. Um diese Verbindung zu erleichtern, werden die Steckerstifte in einer Kunststoff-Grundform umfasst, wobei zur Aufnahme der Leiterenden eine entweder an den Steckerstiften unmittelbar vorgesehene Aufnahmehülse oder eine über leitende Kontaktbleche oder dergleichen mit den Steckerstiften verbundene Hülse vorgesehen ist. Die Litzen müssen vollständig umfaßt sein und dürfen nicht abstehen, da sie sonst nach dem Spritzen des Griffkörpers aus diesem austreten können und bei einem Benutzer Stromschläge verursachen können.

Es ist bekannt, die Hülse trichterförmig zu erweitern, um die Aufnahme von Litzen zu erleichtern. Weiter ist es bekannt, der Hülse eine trichterförmige Einführhilfe vorzusetzen. Beispiele für derartige Anordnungen sind beispielsweise offenbart in der DE 38 07 716.7 oder der DE 39 11 315.9.

Die bekannte Anordnung ist ohne weiteres geeignet, um zu vermeiden, dass leicht abstehende Litzenenden bei der Verarbeitung an der Aufnahmehülse vorbei geschoben werden und dann, aus der den Griffkörper des Steckers bildenden Vergussmasse herausragend, zu tödlichen Stromschlägen für einen Benützer führen. Problematisch ist jedoch, dass die Herstellung einer Steckerbrücke mit derartigen, den Leiterendenaufnahmehülsen vorgesetzten Einführhilfenanordnungen für ein Massenprodukt immer noch teuer ist.

Aus der DE 38 39 011 A1 ist eine Steckerbrücke für einen elektrischen Gerätestecker mit mindestens einem Phasen- und einem Nullleiterstift bekannt. Das Dokument schlägt vor, dass bei einer Steckerbrücke für einen elektrischen Gerätestecker zum Anschließen elektrischer Geräte, insbesondere Haushaltsgeräte, an eine Steckdose eines Wechselstromnetzes, wobei der Gerätestecker im wesentlichen durch die Steckerbrücke gebildet ist, die ihrerseits aus einem formstabilen Isolierkörper zur Aufnahme und Fixierung mindestens eines Phasen- und eines Nullleiterstiftes besteht, am Isolierkörper auf der Seite der im Inneren der Kontur des Gerätesteckers liegenden Anschlußstifte der Leitungsanschlüsse zwischen den Anschlußstiften für den Phasen- und den Nullleiterstift eine in den Bereich derer Stirnseiten reichende Trennwand vorgesehen ist, was gewährleisten soll, dass etwa abstehende Einzeldrähte oder durch unsachgemäßes Handling verbogene Anschlußstifte gegeneinander isoliert sind. Ein auf die Trennwand aufsetzbares Formteil kann dabei eine Einführhilfe realisieren. Ungeachtet der Vorteile der vorbekannten Steckerbrücke und dem Umstand, dass diese ein hohes Maß an Betriebssicherheit bietet, sind Verbesserungen an Steckerbrücken wünschenswert.

Es ist ein Ziel der vorliegenden Erfindung, sichere Steckerbrücken preiswert bereitstellen zu können.

Die unabhängigen Ansprüche geben an, wie dieses Ziel erreicht werden kann; bevorzugte Ausführungsformen der Erfindung sind in den Unteransprüchen angegeben.

Ein erster Grundgedanke der Erfindung besteht somit darin, dass bei der Steckerbrücke mit wenigstens einer Leiterendenaufnahmehülse und einer Einführhilfenanordnung aus Spritzgussmaterial die Einführhilfenanordnung gegeneinander verschränkte Bögen umfasst, deren Bogenwände zur Leiterendenaufnahmehülse hin zulaufend abgeschrägt sind.

Damit nutzt die Erfindung die Erkenntnis, dass ein hohes Maß an Sicherheit auch erreicht werden kann, wenn die Einführhilfenanordnung durch zwei verschränkte Bögen gestaltet wird, indem durch die auf die Leiterendenaufnahmehülse zulaufende Abschrägung eine Führung der Litzen in Richtung auf die Hülse sicher gewährleistet wird, da überraschenderweise festgestellt wurde, dass so ein Ausweichen der Litzen vorbei an der Leiterendenaufnahmehülse sicher vermieden werden kann. Die Anordnung ist zugleich geeignet, die Produktionskosten zu senken, indem eine Ausgestaltung ermöglicht ist, die eine schieberfreie Spritzgussform zuläßt. Schieberfrei bedeutet, dass an der Spritzgußform keine beweglichen Elemente für die Einführhilfenanordnung vorgesehen sind.

In einem bevorzugten Ausführungsbeispiel wird die Einführhilfenanordnung aus genau zwei gegeneinander verschränkten Bögen in unterschiedlichen Ebenen je Hülse gebildet. Bevorzugt sind die Bögen so miteinander verschränkt, dass sich in Draufsicht von vorne eine allgemein kreisrunde Anordnung ergibt.

Es ist bevorzugt, wenn die Bögen allgemein U-förmig sind, wobei bevorzugt die Bögen gemeinsam zu einem Vollkreis in Draufsicht überlappen. Die Bögenschenkel sind in einem solchen Fall allgemein parallel zueinander angeordnet. Bevorzugt werden beide Bögen mit demselben Radius gestaltet. Wahlweise kann vorgesehen werden, dass der näher an der Leiterendenaufnahmehülse vorgesehene Bogen einen geringeren Krümmungsradius und entsprechend enger beieinander liegende Bogenschenkel besitzt.

In einem bevorzugten Ausführungsbeispiel sind mehrere Leiterendenaufnahmehülsen nebeneinander angeordnet, wobei die zugeordneten Einführhilfenanordnungen arkadenförmig nebeneinander liegen. Dazu können in einem bevorzugten Ausführungsbeispiel die Bögenschenkel unterschiedlicher Bögen in derselben Ebene parallel zueinander liegen.

Der Bogenradius nahe der Hülse ist bevorzugt kleiner als die lichte Hülsenweite, bevorzugt um wenigstens fünf bis zehn Prozent, während er hülsenfern, also zum Kabel hin, größer als der Hülsenaußendurchmesser ist, bevorzugt um etwa zehn bis 30 Prozent. Diese Größendifferenzen zur lichten Weite bzw. zum äußeren Hülsendurchmesser lassen sich noch problemfrei in herkömmlichen Steckerbrücken realisieren, wobei dennoch bereits eine gute Verbesserung der Sicherheit gegenüber einer einführhilfenfreien Situation gewährleistet ist.

Es ist möglich und bevorzugt, die Steckerbrücke mit zumindest einer Einführhilfenanordnung einstückig auszubilden. Hierbei kann eine einstückige Anordnung durch Herstellung in einer Spritzgussform ohne Schieber realisiert werden, indem einer der Bögen in einer ersten Hälfte gefertigt wird und der zweite, mit dem ersten verschränkten Bogen in der zweiten Hälfte der Spritzgussform. So ist auch bei einstückiger Herstellung der Steckerbrücke mitsamt Einführhilfenanordnung eine schieberfreie Ausbildung der Spritzgussform möglich, was die Herstellungskosten für die Spritzgussform drastisch senkt, die Standzeiten der Form jedoch zugleich erhöht. Dies führt insgesamt zu einer wesentlichen Ersparnis.

Alternativ und/oder zusätzlich kann für die Steckerbrücke ein Deckel vorgesehen werden, der etwa einen Sicherungshalter gegen eindringendes PVC-Griffkörpergussmaterial schützt und an welchem wenigstens einer der verschränkten Bögen vorgesehen ist. In alternativer Weise können auch zwei miteinander verschränkte Bögen am Deckel vorgesehen werden. Der Deckel kann, sofern er frei von verschränkten Bögen ist, auch nach dem Krimpen aufgesetzt werden.
Die Leiterendenaufnahme ist bevorzugt als Krimphülse gestaltet und es kann weiter vorgesehen werden, dass der Einführhilfenanordnung wenigstens einseitig eine Abdeckung zugeordnet wird, die über die Krimphülse ragt. Dies schützt in noch stärkerem Maße vor herausragenden freien Litzenenden.

Dazu wird die Abdeckung vor dem Einschieben der Litzenenden montiert, insbesondere bei der Steckerbrückenfertigung. Alternativ ist es möglich, die Abdeckung erst nach dem Verkrimpen aufzusetzen. Auch so wird sicher vermieden, dass die in den seltenen Fällen trotz Einführhilfe nicht in die Krimphülsen eingeführten Litzen durch den Griffkörper ragen.

Die Abdeckung kann eine zum Verkrimpen mit der Krimpöse ausreichende Flexibilität aufweisen, so dass gewährleistet ist, dass der Krimpprozess nicht durch Bruchstücke der Abdeckung beeinträchtigt wird.

Schutz wird auch beansprucht für ein Verfahren zur schieberfreien Herstellung einer Steckerbrücke mit verschränkten Bögen.

Die Erfindung wird im folgenden beispielsweise anhand der Zeichnung beschrieben. In dieser zeigt:
- Figur 1:: eine schematische Ansicht eines ersten Ausführungsbeispiels der vorliegenden Erfindung in perspektivischer, teilgeschnittener Ansicht;
- Figur 2:: das Ausführungsbeispiel von Figur 1 im Schnitt;
- Figur 2a:: eine Detailansicht von Figur 2;
- Figur 3:: das Ausführungsbeispiel von Figur 1 mit aufgesetztem Deckel in perspektivischer, teilgeschnittener Ansicht;
- Figur 4:: das Ausführungsbeispiel von Figur 1 mit aufgesetztem Deckel im Schnitt;
- Figur 5:: eine perspektivische Ansicht der Steckerbrückenhülse von Figur 1.

Nach Figur 1 umfasst eine allgemein mit 1 bezeichnete Stekkerbrücke 1 eine Grundplatte 2 aus spritzgussgeformtem Kunststoff und Steckerstifte 3, die entsprechend einer erforderlichen Steckernorm, vorliegend einer GB-Steckernorm für das Vereinigte Königreich, angeordnet sind. Die Steckerstifte 3 sind über leitende Metallbleche 4a, 4b und 4c mit Leiterendenaufnahmehülsen 5a, 5b, 5c verbunden, vorliegend vernietet.

Im Stromweg der elektrisch leitenden Verbindungen 4 kann, wie dargestellt, ein Sicherungshalter, eine Filteranordnung (nicht gezeigt) zur Filterung von Hochfrequenz-, Netzstörungen oder dergleichen vorgesehen sein.

Die Leiterendenaufnahmehülsen 5 bestehen aus Metallblech, welches auf einer Seite zur Aufnahme von isolierten Litzen eines Anschlusskabels hülsenförmig gebogen und dimensioniert ist.

Die im vorliegenden Beispiel drei Leiterendenaufnahmehülsen 5 sind nebeneinander angeordnet, um das Einführen der unterschiedlichen Litzen des Anschlusskabels aus ein- und derselben Richtung zu erleichtern.

Erfindungsgemäß ist nun jeder der Leiterendenaufnahmehülsen 5 eine Einführhilfenanordnung 6 vorgeordnet. Die Einführhilfenanordnung 6 ist aus zwei hintereinander angeordneten Bogenebenen 6a und 6b (Figur 2) gebildet. In der ersten Bogenebene 6a, die zu den Leiterenden hin liegt, d.h. nach außen, ist vor jeder Leiterendenaufnahmehülse 5 ein Bogen 7 vorgesehen, welcher mittig vor der Leiterendenaufnahmehülse angeordnet ist.

Der Bogen 7 hat einen sich von außen, also von der Anschlusskabelseite her nach innen, also zur Seite der Leiterendenaufnahmehülse 5 hin verjüngenden freien Querschnitt und damit aufeinander zulaufenden und damit den Querschnitt verringernde, einen abgeschrägten Rand 7a. Jeder Bogen 7 vor den jeweiligen Leiterendenaufnahmehülsen 5 ist allgemein U-förmig mit parallelen Schenkeln und einem auf der von den Steckerstiften 3 abgewandten Seite vorgesehenen Rundbereich 7b. Die Öffnung jedes Bogens 7 ist anschlusskabelseitig um etwa 20 % größer als die Leiterendenaufnahmehülse, d.h. der Bogenradius des Rundbereichs 7b entspricht dem 1,2-fachen des Radius der Leiterendenaufnahmehülse 5.

Die Kante des abgeschrägten Bogenradius 7b liegt geringfügig innerhalb des Innenbereichs der Leiterendenaufnahmehülse 5, wobei der hülsenhöhere Innenradius des Bogens 7 etwa das 0,9-fache des Leiterendenaufnahmehülseradius beträgt und damit um so viel kleiner ist, dass dies auch bei federnd oder dauerhaft aus ihrer Ideallage aufgrund von Fertigungstoleranzen verschobenen Leiterendenaufnahmehülse gewährleistet ist. Unmittelbar hinter der äußeren Bogenebene befindet sich die innere Bogenebene 6b. Diese weist vor jeder Leiterendenaufnahmehülse gleichfalls einen U-förmigen Bogen 7 auf, dessen Bogen jedoch zu den Steckerstiften 3 hin ausgerichtet ist, so dass seine freien Schenkel nach oben, also weg von den Stekkerstiften 3. Jeder innere Bogen 7 weist gleichfalls auf die zugeordnete Leiterendenaufnahmehülse 5 hin zulaufende abgeschrägte Bogenwände auf und wiederum ist der äußere Bogenradius um etwa das 1,2-fache größer als der Radius der Leiterendenaufnahmehülse. Die innere Bogenkante liegt wiederum in toleranzsichernder Weise innerhalb der lichten Weite der Leiterendenaufnahmehülse 5, wie in Figur 2a dargestellt.

Die Figuren 3 und 4 zeigen die erfindungsgemäße Steckerbrücke mit einem aufgesetzten Deckel 8, der bestimmte Bereiche der Steckerbrücke abdeckt, um ein Eindringen von Spritzgussmasse, wie sie beim Herstellen des Griffkörpers zur Umspritzung der Steckerbrücke verwendet wird, zu vermeiden. Der Deckel deckt insbesondere den Sicherungsbereich 9 ab. Am Deckel befindet sich ein Ansatz 10, Figur 3, der über den Leiterendenaufnahmehülsen 5 gewölbte Abdeckelemente 11 umfasst, wobei der Dekkel 8 mit den gewölbten Abdeckelementen 11 aus einem nachgiebig flexiblen Material hergestellt ist, das eine Verkrimpung zusammen mit den Leiterendenaufnahmehülsen 5 erlaubt.

Die Steckerbrücke der vorliegenden Erfindung wird hergestellt und verwendet wie folgt:

Zunächst werden die Metallteile 3, 4 separat hergestellt und gussfertig vereinzelt bereit gehalten. Dann werden die Stekkerstifte 3 in einer Spritzgussform ausgerichtet und mit Spritzgussmasse zur Herstellung des Spritzgussbasisbereiches 2 umspritzt. Dies geschieht in einer Spritzgussform, die zugleich einstückig die Bögen 6a, 6b spritzt.

Die Spritzgussform ist aus einer oberen und einer unteren Spritzgussform-Hälfte gebildet, wobei die innere Bogenform auf der oberen Spritzgussform-Hälfte gebildet wird und die äußere Bogenebene 6a auf der unteren, die Steckerstifte aufnehmende Spritzgussform-Hälfte. Die Bildung der Einführhilfenanordnung als Doppelbögen, die miteinander verschränkt sind, erlaubt dabei die Verwendung einer schieberfreien Spritzgussform. Derartige schieberfreie Spritzgussformen sind preiswerter in der Herstellung und haben längere Standzeiten. Damit trägt die Anordnung zu einer Kostensenkung bei der Fertigung von Steckerbrücken wesentlich bei.

Die umspritzten Steckerstifte können dann mit den metallischen Leitern 4 verbunden werden, indem die leitenden Metallbleche 4 auf die Steckerstiftenden aufgenietet werden.

Anschließend wird noch in der Steckerbrückenfabrikationsanlage der Deckel 8 aufgesetzt. Die Steckerbrücke ist nun fertig für die Verbindung mit einem Anschlusskabel.

Das Anschlusskabel wird abisoliert und wird jetzt durch die Einführhilfenanordnung aus den verschränkten Bögen sicher und ohne dass Einzellitzen außen an den Hülsen vorbeidringen können, in die Leiterendenaufnahmehülsen 5 geführt. Dann werden die Leiterendenaufnahmehülsen verkrimpt.

Es sei erwähnt, dass die gezeigte Anordnung mit einer Einführhilfe aus verschränkten Bögen für Steckerbrücken entsprechend aller gängigen Normen anwendbar ist.
Es ist möglich, die erfindungsgemäße Einführhilfenanordnung unmittelbar über den Steckerstiften anzuordnen, sofern diese zur unmittelbaren Litzenaufnahme vorgesehen sind.

Es ist nicht erforderlich eine Abdeckung vorzusehen und/oder, falls eine solche vorgesehen wird, diese schon vor dem Verkrimpen zu montieren.

## Patentansprüche

1. Steckerbrücke (1) mit wenigstens einer Leiterendenaufnahmehülse (5) und einer Einführhilfenanordnung (6) aus Spritzgußmaterial, **dadurch gekennzeichnet, dass** die Einführhilfenanordnung für wenigstens eine Leiterendenaufnahmehülse (5) gegeneinander verschränkte Bögen (7a, 7b) umfasst, deren Bogenwände zur Leiterendenaufnahmehülse hin zulaufend abgeschrägt sind.

2. Steckerbrücke (1) nach dem vorhergehenden Anspruch, **dadurch gekennzeichnet, dass** die Einführhilfenanordnung (6) aus zwei gegeneinander verschränkten Bögen (7a, 7b) je Hülse gebildet ist.

3. Steckerbrücke (1) nach dem vorhergehenden Anspruch, **dadurch gekennzeichnet, dass** die Bögen (7a, 7b) allgemein U-förmig sind.

4. Steckerbrücke (1) nach dem vorhergehenden Anspruch, **dadurch gekennzeichnet, dass** die Schenkel der Bögen (7a, 7b) allgemein parallel zueinander angeordnet sind.

5. Steckerbrücke (1) nach dem vorhergehenden Anspruch, **dadurch gekennzeichnet, dass** mehrere Leiterendenaufnahmehülsen (5a, 5b, 5c) nebeneinander angeordnet und bei diesen jeweilige Einführhilfenanordnungen vorgesehen sind.

6. Steckerbrücke (1) nach den Ansprüchen 4 und 5, **dadurch gekennzeichnet, dass** die Schenkel der Bögen (7a, 7b) allgemein parallel zueinander ausgerichtet sind.

7. Steckerbrücke (1) nach einem der vorhergehenden Ansprüche, **dadurch gekennzeichnet, dass** der Bogenradius hülsennah kleiner als die lichte Hülsenweite ist.

8. Steckerbrücke (1) nach einem der vorhergehenden Ansprüche, **dadurch gekennzeichnet, dass** der Bogenradius hülsenabgewandt größer als der Hülsenaußendurchmesser ist und bevorzugt etwa das 1,2-fache der lichten Hülsenweite beträgt.

9. Steckerbrücke (1) nach einem der vorhergehenden Ansprüche, **dadurch gekennzeichnet, dass** die Steckerbrücke (1) mit zumindest einer Einführhilfenanordnung (6) einstükkig gebildet ist.

10. Steckerbrücke (1) nach einem der vorhergehenden Ansprüche, **dadurch gekennzeichnet, dass** ein Deckel (8) vorgesehen ist, wobei zumindest ein erster Bogen am Deckel (8) und zumindest ein mit dem ersten Bogen verschränkter zweiter Bogen an einem Basisteil (2) vorgesehen ist, auf welchem der Deckel anzubringen ist.

11. Steckerbrücke (1) nach einem der vorhergehenden Ansprüche, **dadurch gekennzeichnet, dass** die Leiterendenaufnahmehülse (5) als Krimphülse gestaltet ist.

12. Steckerbrücke (1) nach dem vorhergehenden Anspruch, **dadurch gekennzeichnet, dass** der Einführhilfenanordnung wenigstens einseitig eine Abdeckung (8) zugeordnet ist, die über die Krimphülse ragt.

13. Steckerbrücke (1) nach einem der vorhergehenden Ansprüche, **dadurch gekennzeichnet, dass** die Abdeckung (8) eine zum Verkrimpen mit der Krimphülse ausreichende Flexibilität aufweist.

14. Verfahren zur Herstellung einer Steckerbrücke (1) nach einem der vorhergehenden Ansprüche, **dadurch gekennzeichnet, dass** fertig vereinzelte Metallteile in einer schieberfreien Spritzgussform umspritzt werden.

## Claims

1. A plug link (1) with at least one conductor end receiving sleeve (5) and an insert-assisting assembly (6) made of injection-moulded material, **characterised in that** the insert-assisting assembly (6) for at least one conductor end receiving sleeve (5) comprises interconnected arcs (7a,7b), the arc walls of which are tapered towards the conductor end receiving sleeve.

2. A plug link (1) according to the preceding Claim, **characterised in that** the insert-assisting assembly (6) is formed from two interconnected arcs (7a,7b) per sleeve.

3. A plug link (1) according to the preceding Claim, **characterised in that** the arcs (7a,7b) are generally U-shaped.

4. A plug link (1) according to the preceding Claim, **characterised in that** the arms of the arcs (7a,7b) are generally arranged parallel to one another.

5. A plug link (1) according to the preceding Claim, **characterised in that** a plurality of conductor end receiving sleeves (5a,5b,5c) are arranged side by side and in the latter respective insert-assisting assemblies are provided.

6. A plug link (1) according to Claims 4 and 5, **characterised in that** the arms of the arcs (7a,7b) are generally aligned parallel to one another.

7. A plug link (1) according to any one of the preceding Claims, **characterised in that** the arc radius near the sleeve is smaller than the clear sleeve width.

8. A plug link (1) according to any one of the preceding Claims, **characterised in that** the arc radius remote from the sleeve is greater than the sleeve outer diameter and, preferably, is approximately 1.2 times the clear sleeve width.

9. A plug link (1) according to any one of the preceding Claims, **characterised in that** the plug link (1) is formed in one piece with at least one insert-assisting assembly (6).

10. A plug link (1) according to any one of the preceding Claims, **characterised in that** a cover (8) is provided, wherein at least one first arc is provided on the cover (8) and at least one second arc interconnected with the first arc is provided on a base part (2), on which the cover is to be mounted.

11. A plug link (1) according to any one of the preceding Claims, **characterised in that** the conductor end receiving sleeve (5) is in the form of a crimping sleeve.

12. A plug link (1) according to any one of the preceding Claims, **characterised in that** on at least one side a covering (8) is associated with the insert-assisting assembly and projects over the crimping sleeve.

13. A plug link (1) according to any one of the preceding Claims, **characterised in that** the covering (8) is of sufficient flexibility to be crimped with the crimping sleeve.

14. A method of producing a plug link (1) according to any one of the preceding Claims, **characterised in that** material is injection-moulded around finished separate metal parts in an injection mould without slide members.

## Revendications

1. Pont à fiches (1) avec au moins une douille réceptrice d'extrémité de conducteur (5) et un dispositif d'aide à l'introduction (6) en matériau moulé par injection, **caractérisé en ce que** le dispositif d'aide à l'introduction pour au moins une douille réceptrice d'extrémité de conducteur (5) comprend des arcs (7a, 7b) croisés l'un par rapport à l'autre dont les parois d'arc sont biseautées l'une vers l'autre en direction de la douille réceptrice d'extrémité de conducteur.

2. Pont à fiches (1) selon la revendication précédente, **caractérisé en ce que** le dispositif d'aide à l'introduction (6) est formé de deux arcs (7a, 7b) croisés l'un par rapport à l'autre par douille.

3. Pont à fiches (1) selon la revendication précédente, **caractérisé en ce que** les arcs (7a, 7b) sont généralement en forme de U.

4. Pont à fiches (1) selon la revendication précédente, **caractérisé en ce que** les branches des arcs (7a, 7b) sont généralement parallèles l'une à l'autre.

5. Pont à fiches (1) selon la revendication précédente, **caractérisé en ce que** plusieurs douilles réceptrices d'extrémité de conducteur (5a, 5b, 5c) sont disposées l'une à côté de l'autre et que des dispositifs d'aide à l'introduction respectifs sont prévus pour celles-ci.

6. Pont à fiches (1) selon les revendications 4 et 5, **caractérisé en ce que** les branches des arcs (7a, 7b) sont dirigées généralement parallèlement l'une à l'autre.

7. Pont à fiches (1) selon l'une des revendications précédentes, **caractérisé en ce que** le rayon de l'arc à proximité de la douille est plus petit que le diamètre intérieur de la douille.

8. Pont à fiches (1) selon l'une des revendications précédentes, **caractérisé en ce que** le rayon de l'arc à l'opposé de la douille est plus grand que le diamètre extérieur de la douille et de préférence égal à environ 1,2 fois le diamètre intérieur de la douille.

9. Pont à fiches (1) selon l'une des revendications précédentes, **caractérisé en ce que** le pont à fiches est formé d'une seule pièce avec au moins un dispositif d'aide à l'introduction (6).

10. Pont à fiches (1) selon l'une des revendications précédentes, **caractérisé en ce qu'**il est prévu un couvercle (8), au moins un premier arc étant prévu sur le couvercle (8) et au moins un second arc croisé avec le premier arc étant prévu sur une pièce de base (2) sur laquelle le couvercle est destiné à être monté.

11. Pont à fiches (1) selon l'une des revendications précédentes, **caractérisé en ce que** la douille réceptrice d'extrémité de conducteur (5) est réalisée sous forme de douille à sertir.

12. Pont à fiches (1) selon l'une des revendications précédentes, **caractérisé en ce qu'**un couvercle (8) qui dépasse de la douille à sertir est associé, au moins d'un côté, au dispositif d'aide à l'introduction (6).

13. Pont à fiches (1) selon l'une des revendications précédentes, **caractérisé en ce que** le couvercle (8) présente une flexibilité suffisante pour permettre le sertissage avec la douille à sertir.

14. Procédé de fabrication d'un pont à fiches (1) selon l'une des revendications précédentes, **caractérisé en ce que** des pièces métalliques complètement individualisées sont surmoulées dans un moule pour coulage par injection sans coulisse.
